# FASCICULE DE BREVET EUROPEEN

(11) **EP 2 813 204 B1**
(45) Date de publication et mention de la délivrance du brevet: **09.03.2016**
(21) Numéro de dépôt: 14172065.6
(22) Date de dépôt: 12.06.2014
(51) Int. Cl.: A61H 3/06

(54) **Elément permettant de constituer, lorsqu' il est assemblé à d'autres éléments identiques, des lignes de guidage pour des personnes non voyantes ou malvoyantes**
Element, das beim Zusammenbau mit weiteren gleichartigen Elementen zum Erstellen von Orientierungslinien für blinde und sehbehinderte Menschen dient
Element for forming, when assembled with other identical or similar elements, guiding lines for blind or visually impaired persons

(30) Priorité: 14.06.2013 FR 1355608
(43) Date de publication de la demande: 17.12.2014
(73) Titulaire: SEMCO SARL, 38110 La Tour Du Pin (FR)
(72) Inventeur: Descombes, Pierre, 38730 Blandin (FR)
(74) Mandataire: Jeannet, Olivier

(56) Documents cités:
- EP-A1- 2 384 732
- DE-A1-102012 102 380
- FR-A1- 2 824 088
- US-A- 5 186 574

## Description

La présente invention concerne un élément permettant de constituer, lorsqu'il est assemblé à d'autres éléments identiques, des lignes de guidage au sol pour les personnes non voyantes ou malvoyantes.

Il est connu d'aménager de telles lignes de guidage au moyen de dalles en matière plastique comprenant des nervures en relief ; ces dalles sont disposées les unes à la suite des autres sur la surface à équiper, avec les nervures dans la continuité les unes des autres, de manière à ce que ces nervures délimitent lesdites lignes de guidage.

Ces dalles sont adaptées à une utilisation à l'intérieur de bâtiments mais pas à une utilisation en extérieur, notamment du fait que leurs nervures ne sont pas assez résistantes. Outre cette limite, ces dalles ont pour inconvénients de ne pas être facilement adaptables à une configuration spécifique de la surface à équiper ou à la présence d'obstacles, et de ne pas permettre d'aménager facilement des passages d'écoulement des eaux de ruissellement.

La présente a pour objectif de remédier à cette limite et à ces inconvénients.

L'élément qu'elle concerne est apte à être fixé au sol, et comprend une extrémité présentant un bord arrondi convexe et une autre extrémité présentant un bord arrondi concave, le bord arrondi convexe d'un élément étant apte à être engagé dans l'espace délimité par le bord arrondi concave d'un autre élément pour permettre le positionnement des deux éléments l'un à la suite de l'autre sur la surface à équiper, avec une continuité des bords longitudinaux des deux éléments et avec une possibilité de placer l'un des éléments selon plusieurs positions possibles de non alignement de cet élément par rapport à l'autre élément, sans perte de ladite continuité. Un tel élément est décrit par la publication de demande de brevet N° FR 2 824 088 A1.

Selon l'invention,
- ledit élément est sous la forme d'une barrette allongée ;
- lesdites extrémités sont les extrémités longitudinales de cet élément ; et
- l'une des extrémités longitudinales de l'élément comprend un ergot sectionnable, faisant saillie longitudinalement de l'élément, et l'autre extrémité longitudinale de l'élément comprend une cavité apte à recevoir cet ergot de manière ajustée.

Une série d'éléments selon l'invention peut ainsi être mise en place sur la surface à équiper, ou plusieurs séries de tels éléments peuvent être mises en place sur cette surface parallèlement les unes des autres, pour constituer une ligne de guidage, ou plusieurs lignes de guidage pour une personne non voyante ou mal voyante. L'engagement desdits bords convexes dans les espaces délimités par lesdits bords concaves permet d'obtenir une parfaite continuité des bords longitudinaux des éléments ; en cas d'un obstacle, il est facile de faire dévier la ligne de guidage sans perte de cette continuité, simplement en orientant un élément selon une position non alignée par rapport à un élément précédent, de manière à contourner ou éviter l'obstacle. Le risque de constituer des points d'accroche de la canne d'une personne non voyante ou mal voyante au niveau d'un tel changement de direction de la ligne de guidage, susceptibles de faire échapper la canne hors de la ligne de guidage; est ainsi éliminé. Le fait d'utiliser des éléments allongés sous la forme de barrettes au lieu d'utiliser des dalles permet une souplesse d'installation élevée, adaptée à une installation en extérieur. En outre, pour aménager des passages d'écoulement des eaux de ruissellement, il est simplement laissé un espace entre deux séries d'éléments alignés, ce qui ne pose pas particulièrement de problème d'accrochage de la canne lorsque ces séries sont alignées.

L'engagement de l'ergot dans ladite cavité permet de parfaitement positionner un élément en alignement avec un élément précédent ; lorsqu'il s'agit de positionner un élément de façon non alignée par rapport à un élément précédent, l'ergot est simplement sectionné.

Selon une forme de réalisation préférée de l'invention, l'ergot se trouve au niveau dudit bord arrondi convexe, et la cavité se trouve au niveau dudit bord arrondi concave.

L'ergot peut être rendu sectionnable au moyen d'outils courants par la nature même du matériau utilisé et par la détermination d'une section transversale de l'ergot adaptée à une telle section ; si nécessaire, l'ergot présente une zone d'affaiblissement au niveau de sa base, telle qu'une rainure réduisant sa section transversale.

De préférence, l'élément comprend plusieurs lignes transversales espacées d'affaiblissement de sa résistance, permettant de sectionner cet élément au niveau d'une telle ligne.

Il est ainsi facile de donner à l'élément une longueur déterminée et donc, à la fin d'une série d'éléments, d'ajuster facilement la longueur de l'élément terminant la série.

L'élément peut comprendre des reliefs antidérapants sur sa surface destinée à être placée sur le côté supérieur de l'élément après installation sur la surface à équiper.

De préférence, ces reliefs antidérapants sont sous la forme de groupes successifs de nervures en chevron, les pointes des chevrons formés par les nervures d'un même groupe étant dirigées vers le point central de ce groupe.

Cette forme de nervures s'avère fournir un antidérapant particulièrement efficace.

L'élément est de préférence destiné à être fixé au sol au moyen de vis immobilisées par de la résine, ou au moyen de chevilles, notamment conforme à la demande de brevet N° 06 03922 (FR 2 900 698). Lorsque l'élément comprend lesdits groupes successifs de nervures en chevron, chaque trou de passage d'une vis ou cheville au travers de l'élément est de préférence aménagé au centre d'un groupe de nervures.

L'élément est de préférence en aluminium, matériau résistant aux intempéries et à la corrosion.

L'invention sera bien comprise, et d'autres caractéristiques et avantages de celle-ci apparaîtront, en référence au dessin schématique annexé, ce dessin représentant, à titre d'exemple non limitatif, une forme de réalisation préférée de l'élément concerné.
La figure 1 en est une vue de dessus ;
la figure 2 en est une vue de côté ;
les figures 3 et 4 en sont des vues partielles, respectivement de côté et de dessus, après fixation à une surface au moyen de vis ;
la figure 5 est une vue de dessus d'une portion de lignes droites de guidage pour des personnes non voyantes ou malvoyantes, formées par l'assemblage de plusieurs séries d'éléments selon les figures 1 à 4, alignés les uns par rapport aux autres ; et
la figure 6 est une vue de dessus d'une portion de lignes similaires, lorsque ces lignes forment une déviation afin, par exemple, de contourner un obstacle présent sur la surface à équiper.

Les figures 1 et 2 représentent un élément 1 permettant de constituer, lorsqu'il est assemblé à d'autres éléments identiques, des lignes 20, visibles sur les figures 5 et 6, de guidage au sol pour les personnes non voyantes ou malvoyantes.

Cet élément 1 est sous la forme d'une barrette allongée, en aluminium, percée de trous 2 la rendant apte à être fixée au sol au moyen de vis 10, comme montré sur les figures 3 et 4.

L'élément 1 comprend plusieurs lignes transversales espacées 3, d'affaiblissement de sa résistance, permettant de le sectionner de manière à lui donner une longueur déterminée. Entre ces lignes 3, l'élément 1 comprendre des reliefs antidérapants sous la forme de groupes successifs 4 de nervures en chevron 5, les pointes des chevrons formés par les nervures 5 d'un même groupe 4 étant dirigées vers le point central de ce groupe.

Chaque trou 2 est aménagé au centre d'un groupe 5 et est fraisé, de telle sorte que la tête de la vis 10 qu'il reçoit ne fasse pas saillie au-delà des nervures 5 une fois cette vis mise en place.

Une extrémité longitudinale de l'élément 1 présente un bord arrondi convexe 6 et comprend un ergot sectionnable 7, faisant saillie longitudinalement de l'élément 1 au niveau de l'axe médian de ce dernier ; l'autre extrémité longitudinale de l'élément 1 présente un bord arrondi concave 8 et une cavité 9 débouchant dans ce bord 8, aménagée au niveau de l'axe médian de l'élément 1. Cette cavité 9 est aménagée de manière à être apte à recevoir l'ergot 7 de manière ajustée.

Comme cela se comprend en référence à la figure 5, le bord arrondi convexe 6 d'un élément est apte à être engagé dans l'espace délimité par le bord arrondi concave 8 d'un élément 1 consécutif, en même temps que l'ergot 7 est engagé de manière ajustée dans la cavité 9 correspondante. Ces engagements permettent le positionnement de ces éléments 1 les uns à la suite des autres sur la surface à équiper, de manière parfaitement alignée, avec une parfaite continuité de leurs bords longitudinaux, laquelle élimine le risque de constituer des points d'accroche de la canne d'une personne non voyante ou mal voyante.

Pour aménager des passages 21 d'écoulement des eaux de ruissellement, il est simplement laissé un espace entre deux séries d'éléments 1 alignés, ce qui ne pose pas particulièrement de problème d'accrochage de la canne lorsque ces séries sont alignées.

Comme le montre la figure 6, lorsqu'il s'agit de positionner un élément 1 de façon non alignée par rapport à un élément 1 adjacent, par exemple pour contourner un obstacle présent sur la surface à équiper, l'ergot 7 du ou des éléments 1 concernés est simplement sectionné et l'élément est positionné avec l'orientation adéquate par rapport à cet élément 1 adjacent. La parfaite continuité des bords longitudinaux des éléments au niveau de ce changement de direction élimine tout risque de constituer des points d'accroche de la canne.

À la fin d'une série d'éléments 1, il est facile de donner au dernier élément 1 une longueur ajustée, simplement en sectionnant cet élément 1 au niveau de la ligne 3 correspondante.

Comme cela apparaît de ce qui précède, l'invention fournit un élément 1 présentant les avantages déterminants de pouvoir avoir une utilisation tant à l'intérieur de bâtiments qu'en extérieur, de pouvoir être facilement adapté à une configuration spécifique de la surface à équiper ou à la présence d'obstacles, et de permettre d'aménager facilement des passages d'écoulement des eaux de ruissellement

L'invention a été décrite ci-dessus en référence à une forme de réalisation donnée à titre d'exemple. Il va de soi qu'elle n'est pas limitée à cette forme de réalisation mais qu'elle s'étend à toutes les autres formes de réalisation couvertes par les revendications ci-annexées.

## Revendications

1. Élément (1) permettant de constituer, lorsqu'il est assemblé à d'autres éléments (1) identiques, des lignes (20) de guidage au sol pour les personnes non voyantes ou malvoyantes, cet élément étant apte à être fixé au sol et comprenant une extrémité qui présente un bord arrondi convexe (6) et une autre extrémité qui présente un bord arrondi concave (8), le bord arrondi convexe (6) d'un élément (1) étant apte à être engagé dans l'espace délimité par le bord arrondi concave (8) d'un autre élément (1) pour permettre le positionnement des deux éléments (1) l'un à la suite de l'autre sur la surface à équiper, avec une continuité des bords longitudinaux des deux éléments (1) et avec une possibilité de placer l'un des éléments (1) selon plusieurs positions possibles de non alignement de cet élément par rapport à l'autre élément (1), sans perte de ladite continuité ;
**caractérisé en ce que** :
- ledit élément (1) est sous la forme d'une barrette allongée ;
- lesdites extrémités sont les extrémités longitudinales de cet élément (1) ; et
- l'une des extrémités longitudinales de l'élément (1) comprend un ergot (7) sectionnable, faisant saillie longitudinalement de l'élément (1), et l'autre extrémité longitudinale de cet élément (1) comprend une cavité (9) apte à recevoir cet ergot (7) de manière ajustée.

2. Élément (1) selon la revendication 1, **caractérisé en ce que** l'ergot (7) se trouve au niveau dudit bord arrondi convexe (6), et la cavité (9) se trouve au niveau dudit bord arrondi concave (8).

3. Elément selon la revendication 1 ou la revendication 2, **caractérisé en ce que** l'ergot présente une zone d'affaiblissement au niveau de sa base, telle qu'une rainure réduisant sa section transversale.

4. Elément (1) selon l'une des revendications 1 à 3, **caractérisé en ce qu'**il comprend plusieurs lignes transversales (3) espacées d'affaiblissement de sa résistance, permettant de sectionner cet élément (1) de manière à lui donner une longueur déterminée.

5. Elément (1) selon l'une des revendications 1 à 6, **caractérisé en ce qu'**il comprend des reliefs antidérapants (5) sur sa surface destinée à être placée sur le côté supérieur de l'élément (1) après installation.

6. Elément (1) selon la revendication 5, **caractérisé en ce que** lesdits reliefs antidérapants sont sous la forme de groupes (4) successifs de nervures (5) en chevron, les pointes des chevrons formés par les nervures (5) d'un même groupe (4) étant dirigées vers le point central de ce groupe.

7. Elément (1) selon la revendication 6, **caractérisé en ce qu'**il est destiné à être fixé au sol au moyen de vis (10) ou cheville et **en ce que** chaque trou (2) de passage d'une vis (10) ou cheville au travers de lui est aménagé au centre d'un groupe (4) de nervures (5).

8. Elément (1) selon l'une des revendications 1 à 7, **caractérisé en ce qu'**il est en aluminium.

## Patentansprüche

1. Element (1), das beim Zusammenbau mit weiteren gleichartigen Elementen (1) zum Erstellen von Orientierungslinien (20) am Boden für blinde und sehbehinderte Menschen dient, wobei das Element geeignet ist, am Boden befestigt zu werden, und ein Ende umfasst, das eine abgerundete konvexe Kante (6) aufweist, und ein weiteres Ende, das eine abgerundete konkave Kante (8) aufweist, wobei die abgerundete konvexe Kante (6) eines Elements (1) geeignet ist, in den Raum einzugreifen, der von der abgerundeten konkaven Kante (8) eines anderen Elements (1) begrenzt wird, um die Positionierung der zwei Elemente (1) eins nach dem anderen auf der auszustattenden Fläche zu ermöglichen, wobei die Längskanten der zwei Elemente (1) kontinuierlich verlaufen und wobei es möglich ist, das eine der Elemente (1) gemäß mehrerer möglicher Positionen zu platzieren, in denen das Element nicht in Bezug auf das andere Element (1) ausgerichtet ist, ohne dabei den kontinuierlichen Verlauf zu verlieren;
**dadurch gekennzeichnet, dass**:
- das Element (1) die Form eines länglichen Streifens aufweist;
- die Enden die Enden ins Längsrichtung des Elements (1) sind; und
- eines der Enden ins Längsrichtung des Elements (1) eine abtrennbare Nase (7) umfasst, die in Längsrichtung von dem Element (1) hervorsteht, und das andere Ende in Längsrichtung des Elements (1) einen Hohlraum (9) umfasst, der geeignet ist, die Nase (7) in angepasster Weise aufzunehmen.

2. Element (1) nach Anspruch 1, **dadurch gekennzeichnet, dass** die Nase (7) sich an der abgerundeten konvexen Kante (6) befindet und der Hohlraum (9) sich an der abgerundeten konkaven Kante (8) befindet.

3. Element nach Anspruch 1 oder Anspruch 2, **dadurch gekennzeichnet, dass** die Nase einen geschwächten Abschnitt an ihrer Grundfläche aufweist, wie eine Nut, die ihren transversalen Querschnitt verringert.

4. Element (1) nach einem der Ansprüche 1 bis 3, **dadurch gekennzeichnet, dass** es mehrere voneinander beabstandete Schwächungs-Querlinien (3) umfasst, die dazu dienen, das Element (1) zu zertrennen, um ihm eine bestimmte Länge zu geben.

5. Element (1) nach einem der Ansprüche 1 bis 4, **dadurch gekennzeichnet, dass** es Gleitschutzprofile (5) auf seiner Oberfläche umfasst, die dazu bestimmt sind, nach dem Einbau auf der Oberseite des Elements (1) platziert zu sein.

6. Element (1) nach Anspruch 5, **dadurch gekennzeichnet, dass** die Gleitschutzprofile die Form von aufeinander folgenden Gruppen (4) von gewinkelten Rippen (5) aufweisen, wobei die Spitzen der von den Rippen (5) derselben Gruppe (4) gebildeten Winkel in Richtung des Mittelpunkts der Gruppe gerichtet sind.

7. Element (1) nach Anspruch 6, **dadurch gekennzeichnet, dass** es dazu bestimmt ist, mittels Schrauben (10) oder Stiften am Boden befestigt zu werden, und dadurch, dass jedes Durchgangsloch (2) einer Schraube (10) oder eines Stifts durch es hindurch in der Mitte einer Gruppe (4) von Rippen (5) angeordnet ist.

8. Element (1) nach einem der Ansprüche 1 bis 7, **dadurch gekennzeichnet, dass** es aus Aluminium ist.

## Claims

1. Element (1) for forming, when assembled with other identical elements (1) guiding lines (20) on the ground for blind or visually impaired people, this element being adapted to be secured to ground and comprising an end having a convex rounded edge (6) and another end having a concave rounded edge (8), the convex rounded edge (6) of an element (1) being adapted to be engaged in the space defined by the concave rounded edge (8) of another element (1) to allow positioning of the two elements (1) one after the other on the surface to be equipped, with a continuity of the longitudinal edges the two elements (1) and with a possibility of placing one element (1) according to several possible positions of non-alignment of said element relative to the other element (1) without loss of said continuity;
**characterized in that**:
- said element (1) is in the form of an elongate strip;
- said ends are the longitudinal ends of said element (1); and
- one of the longitudinal ends of the element (1) comprises a breakable lug (7), projecting longitudinally from the element (1), and the other longitudinal end of said element (1) comprises a cavity (9) adapted to fittingly receive this lug (7).

2. Element (1) according to claim 1, **characterized in that** the lug (7) is located at said convex rounded edge (6) and the cavity (9) is located at said concave rounded edge (8).

3. Element according to claim 1 or claim 2, **characterized in that** the lug has a weakened area at its base, such that a groove reducing its cross-section.

4. Element (1) according to one of claims 1 to 3, **characterized in that** it comprises a plurality of transverse spaced lines (3) for weakening its resistance, making it possible to severe said element (1) to give it a determined length.

5. Element (1) according to one of claims 1 to 6, **characterized in that** it comprises non-slip projections (5) on its surface intended to be placed on the upper side of the element (1) after installation.

6. Element (1) according to claim 5, **characterized in that** said non-slip projections are in the form of groups (4) of successive chevron ribs (5), the tips of the chevrons formed by the ribs (5) of a same group (4) being directed towards the central point of this group.

7. Element (1) according to claim 6, **characterized in that** it is intended to be fixed to the floor by means of screws (10) or pin and **in that** each hole (2) for passage of a screw (10) or pin through it is arranged at the center of a group (4) ribs (5).

8. Element (1) according to one of claims 1 to 7, **characterized in that** it is made of aluminum.
